# FASCICULE DE BREVET EUROPEEN

(11) **EP 1 299 160 B1**
(45) Date de publication et mention de la délivrance du brevet: **02.02.2005**
(21) Numéro de dépôt: 01954093.9
(22) Date de dépôt: 12.07.2001
(51) Int. Cl.: A62C 35/02

(54) **INSTALLATION FIXE D'EXTINCTION AUTOMATIQUE D'INCENDIE**
AUTOMATISCHE ORTSFESTE FEUERBEKÄMPFUNGSEINRICHTUNG
STATIONARY AUTOMATIC FIRE-EXTINGUISHING INSTALLATION

(30) Priorité: 12.07.2000 FR 0009080
(43) Date de publication de la demande: 09.04.2003
(73) Titulaire: EXEL INDUSTRIES, 51200 Epernay (FR)
(72) Inventeur: BALLU, Patrick, F-51200 Epernay (FR)
(74) Mandataire: Laget, Jean-Loup
(86) Numéro de dépôt international: PCT/FR2001/002284
(87) Numéro de publication internationale: WO 2002/004077

(56) Documents cités:
- DE-A- 19 825 420
- GB-A- 2 246 294

## Description

L'invention concerne une installation fixe d'extinction automatique,

On connaît depuis plus de 120 ans des installations d'extinction automatique à diffuseurs communément appelés sprinklers. Dans sa forme la plus simple, le sprinkler comporte un déflecteur et un dispositif d'obturation pour normalement fermer une ligne d'alimentation d'eau ou de mousse qui se trouve sous pression permanente. Ce dispositif d'obturation est pourvu d'un alliage fusible qui lors d'une augmentation de la température est destiné à fondre pour débloquer la ligne d'alimentation afin de diriger le liquide vers le déflecteur pour la distribution du liquide déversé.

Ces installations ont depuis été améliorées, surtout au niveau de la détection d'un début d'incendie qui peut être effectuée à l'aide d'un système à détecteurs reliés à une unité de commande des sprinklers en fonction de la détection d'incendie.

Même si ces installations donnent en général satisfaction, elles présentent néanmoins un certain nombre d'inconvénients plus ou moins graves.

Ainsi, les installations à sprinklers donnent souvent une protection incomplète du fait que dans beaucoup de locaux, seules certaines zones sont équipées de sprinklers et lorsque le feu prend naissance dans une zone non protégée, ou s'y propage, l'incendie ne peut être éteint.

Dans les sprinklers automatiques à fusible, un autre inconvénient réside dans le fait qu'une fois leurs fusibles soumis à la fusion, les sprinklers ne peuvent pas être assemblés de nouveau et réutilisés. De nouveaux sprinklers de même taille, type et classement de résistance à la chaleur doivent être installés, ce qui entraîne des frais considérables suite à chaque incendie.

Un autre inconvénient de ces installations à sprinklers réside dans le fait que ces derniers sont très consommateurs d'eau et apportent un effet destructeur par exemple à des denrées alimentaires ou des matériaux fragiles tels que des stocks de papiers ou cartons d'emballage. Une fois déclenchés, les sprinklers continuent en effet à distribuer de l'eau jusqu'à la fermeture manuelle de l'alimentation en eau. Par ailleurs, il y a toujours un risque que l'alimentation en eau soit coupée prématurément au cours d'un incendie, mais également que l'installation ne soit pas remise en état de fonctionner à la suite d'un incendie.

Ces installations doivent en plus être inspectées régulièrement pour vérifier l'absence de dommages, de corrosion, de fuites d'eau etc. Elles doivent également être régulièrement essayées. Dans le cas d'une coupure de l'alimentation en eau, elles sont bien entendu mises hors fonction. Pour éviter ce problème, il faut aussi installer un appareil de surveillance électrique de l'alimentation en eau.

L'invention a pour but de remédier aux inconvénients mentionnés ci-dessus. Dans ce but, elle propose une installation d'extinction automatique d'incendie susceptible d'humidifier la totalité du volume d'un local, ce qui réduit l'inflammabilité de tous les objets s'y trouvant. Grâce à l'invention, on obtient en plus l'abattage des poussières, des odeurs et des fumées du feu, ce qui donne une meilleure visibilité et moindre intoxication pour faciliter l'entrée en action des pompiers.

Grâce à l'invention, une très faible quantité d'eau est utilisée et l'on évite d'endommager des produits sensibles à l'eau.

L'installation selon l'invention est en outre susceptible de créer une barrière infrarouge afin de limiter la propagation du feu par le rayonnement infrarouge.

L'objet de l'invention est une installation d'extinction automatique d'incendie comportant une pluralité de diffuseurs répartis dans un local à protéger contre le feu, lesdits diffuseurs étant reliés à une ligne d'alimentation sous pression d'un liquide destiné à l'extinction d'un incendie, des moyens de détection d'incendie reliés à des moyens de commande automatique de l'alimentation des diffuseurs par ladite ligne d'alimentation suite à la détection d'un incendie par lesdits moyens de détection, et un récipient de gaz comprimé relié par un conduit à un réservoir contenant ledit liquide et qui à son tour est relié à ladite ligne d'alimentation, ledit conduit étant normalement fermé par des moyens d'obturation aptes à être commandés en ouverture par lesdits moyens de commande automatique afin de permettre audit gaz comprimé contenu dans ledit récipient de pénétrer dans ledit réservoir pour en chasser ledit liquide vers ladite ligne d'alimentation des diffuseurs, caractérisée en ce que lesdits diffuseurs sont des buses de pulvérisation dudit liquide associées à des moto-ventilateurs respectifs disposés les uns après les autres de sorte qu'un moto-ventilateur se trouvant en aval d'un moto-ventilateur en amont aspire la plus grande partie du volume entre lesdits moto-ventilateurs aval et amont, ainsi qu'une partie du volume à liquide pulvérisé soufflé par ledit moto-ventilateur amont.

Selon d'autres caractéristiques de l'invention :
- chacun desdits ventilateurs est entraîné par un moteur électrique ;
- le moteur électrique est étanche, et un diffuseur supplémentaire est disposé à proximité du moteur pour le refroidir ;
- les fils d'alimentation électrique du moteur respectif des ventilateurs s'étendent dans ladite ligne d'alimentation en liquide ;
- chacun desdits ventilateurs est entraîné par un moteur hydraulique à son tour entraîné par ledit liquide ;
- ledit réservoir est placé au-dessus du niveau des diffuseurs, et un moyen d'obturation secondaire est inséré dans la ligne d'alimentation ;
- ledit moyen d'obturation secondaire est une vanne également commandée par lesdits moyens de commande d'alimentation ;
- lesdits moyens de commande automatique commandent l'ouverture dudit moyen d'obturation secondaire immédiatement avant de commander l'ouverture dudit moyen d'obturation dans ledit conduit entre ledit récipient de gaz comprimé et ledit réservoir de liquide ;
- au moins deux diffuseurs sont regroupés autour de chaque ventilateur de manière à constituer un ensemble ;
- le liquide est de l'eau additionnée de tensioactifs.

D'autres caractéristiques et avantages de l'invention ressortiront à la lecture de la description, à titre d'exemple, de quelques modes de réalisation de l'installation selon l'invention, en référence aux dessins annexés dans lesquels :
- La figure 1 illustre de manière schématique un premier mode de réalisation de l'invention,
- La figure 2 illustre de manière schématique un deuxième mode de réalisation de l'invention,
- La figure 3 est une vue schématique en perspective illustrant un exemple de disposition des diffuseurs de l'installation selon l'invention.

La figure 1 est un schéma de principe d'un premier mode de réalisation de l'installation selon l'invention. L'installation comporte plusieurs diffuseurs 1 constitués par des buses de pulvérisation susceptibles de produire des gouttelettes très fines.

Chaque diffuseur est par l'intermédiaire d'un conduit 2 relié à une ligne 3 d'alimentation sous pression d'un liquide d'extinction de feu. Ce liquide est avantageusement constitué par de l'eau additionnée de tensioactifs.

L'installation comporte également des moyens de détection d'incendie (non représentés) comportant de manière classique des détecteurs de température, de flamme, de fumée etc. Ces moyens de détection sont reliés à des moyens électriques de commande automatique (non représentés) de l'alimentation des buses 1 en fonction de la détection, cette alimentation se faisant à partir de la ligne d'alimentation 3 et des conduits 2.

Ces moyens de détection et de commande automatique sont parfaitement connus en soi et comme ils ne se rapportent pas directement à l'invention, ils ne seront pas décrits davantage ici.

Le liquide est stocké en permanence dans un réservoir 4. Une très faible quantité d'eau est nécessaire, de l'ordre de 1 1/m3 de local, soit un mm d'eau/m2 et par mètre de hauteur du local à protéger.

Le réservoir 4 est par un conduit 5 relié à un récipient de gaz comprimé 6. Des moyens d'obturation sous forme d'une vanne d'isolation d'ouverture rapide 7 est insérée dans le conduit 5. Cette vanne est normalement fermée pour empêcher le gaz confiné dans le récipient 6 de pénétrer dans le réservoir 4.

L'ouverture de la vanne 7 est commandée directement par les moyens de commande reliés aux moyens de détection d'incendie pour en recevoir un signal d'actionnement.

Dans le cas où le réservoir 4 se trouve à un niveau plus élevé que celui des diffuseurs 1, par exemple en toiture, un moyen d'obturation secondaire sous forme d'une vanne d'isolation d'ouverture rapide 8 est insérée dans la ligne d'alimentation 3 afin d'empêcher le liquide d'écouler vers les diffuseurs par simple gravité. Dans ce cas, l'ouverture du moyen d'obturation secondaire 8 est commandée immédiatement avant que l'ouverture du moyen d'obturation 7 soit commandée. A la poussée exercée par le gaz s'ajoute dans ce cas la poussée par la gravité du liquide, ce qui fait que la pression dans la ligne d'alimentation 3 est davantage augmentée.

Selon une variante non montrée, le moyen d'obturation est constitué par un double siphon.

Pour améliorer et accélérer la diffusion dans tout le volume du local devant être protégé contre le feu, chaque diffuseur 1 est associé à un moyen de propulsion du liquide sous forme d'un moto-ventilateur 9.

Les ventilateurs 9 sont disposés à proximité des diffuseurs respectifs 1 de manière à souffler directement sur le liquide pulvérisé qui quittent ceux-ci au début d'un incendie détecté.

Les figures montrent des diffuseurs 1 disposés latéralement par rapport à l'axe du ventilateur, mais ils peuvent bien entendu être disposés de manière à souffler directement dans l'axe.

Dans le mode de réalisation représenté sur la figure 1, chaque ventilateur 9 est entraîné par un moteur électrique 10. Pour le refroidissement du moteur 10, celui-ci est avantageusement étanche et associé à un diffuseur secondaire 11 disposé dans le conduit 2 du diffuseur. Le moteur 9 est relié aux moyens de commande qui commandent également la mise en route du moteur suite à la détection d'un incendie par les moyens de détection.

Avantageusement, les fils d'alimentation électrique des moteurs 10 s'étendent dans la ligne d'alimentation de liquide 3 et dans le conduit 2 de sorte qu'ils soient protégés contre la fusion en cas d'incendie.

Pour obtenir une répartition et une distribution rapides et efficaces du liquide suite à une détection d'incendie, deux diffuseurs 1 sont dans l'exemple illustré aux figures 1 et 2 regroupés autour de chaque ventilateur 9 de manière à constituer un ensemble. Les ensembles ainsi constitués sont disposés régulièrement et en nombre suffisant dans le local à protéger. Ils sont avantageusement disposés dans le plafond du local, mais aussi dans les murs pour que le liquide pulvérisé sature rapidement l'humidité dans tout le volume du local.

Une disposition des ensembles est schématiquement illustrée à la figure 3. Les moto-ventilateurs 9, dont chacun est ainsi associé à au moins un diffuseur 1, sont selon l'invention disposés les uns après les autres de sorte qu'un moto-ventilateur 9A se trouvant en aval d'un moto-ventilateur 9B en amont aspire la plus grande partie du volume entre ces moto-ventilateurs aval et amont, ainsi qu'une partie du volume à liquide pulvérisé soufflé par ledit moto-ventilateur amont.

Plus précisément, les moto-ventilateurs sont disposés de telle sorte qu'une fois mis en route, ils aspirent simultanément tout le volume d'air non saturé situé entre eux et le ventilateur amont respectif, et ils commencent également simultanément à recycler l'air à liquide pulvérisé des ventilateurs amonts, ce qui permet de saturer de manière homogène tout le volume d'air du local avec des gouttelettes pulvérisées.

II est à noter que les ensembles sont en outre avantageusement disposés de manière à produire un mouvement de tourbillon lorsque les diffuseurs sont mis en route.

L'installation décrite en référence à la figure 1 fonctionne de la manière suivante.

Lorsqu'un détecteur des moyens de détection détecte un début d'incendie dans le local, il envoie un signal d'actionnement aux moyens de commande qui à leur tour envoie un signal d'ouverture à la vanne 7 afin de permettre au gaz comprimé contenu dans le récipient 6 de pénétrer par le conduit 5 dans le réservoir 4 pour en chasser le liquide vers la ligne d'alimentation 3.

Le liquide propulsé par le gaz passe par les conduits 2 pour alimenter les diffuseurs respectifs 1. Dans la variante représentée à la figure 1, le diffuseur de refroidissement 11 du moteur 10 est alimenté en même temps.

Le liquide est pulvérisé dans les diffuseurs 1 et propulsé par les ventilateurs 9 qui reçoivent une commande de mise en route en même temps que la vanne 7, ou, le cas échéant, la vanne 8.

Grâce à la disposition des moto-ventilateurs 9 décrite ci-dessus, le liquide pulvérisé est uniformément et rapidement réparti dans le local qui est vite saturé en humidité pour empêcher le feu de se propager et qui finit par l'éteindre.

Un deuxième mode de réalisation de l'installation selon l'invention sera maintenant décrit en référence à la figure 2. Les mêmes éléments que ceux déjà décrits en référence à la figure 1 portent les mêmes signes de référence.

La différence essentielle par rapport au premier mode de réalisation se situe au niveau du moto-ventilateur et pour cette raison, les éléments communs ne seront pas décrits en détail.

Le ventilateur 1 est selon ce mode de réalisation entraîné en rotation par un moteur hydraulique 12 relié à la ligne d'alimentation 3 du liquide par l'intermédiaire du conduit 2 par lequel sont alimentés les diffuseurs 1.

En variante, les moteurs hydrauliques sont entraînés par de l'huile et dans encore une autre variante, ils sont entraînés par de l'air comprimé.

Le fonctionnement de l'installation est la même que pour le mode de réalisation de la figure 1, seulement en plus simple puisque les moteurs hydrauliques des ventilateurs sont automatiquement entraînés dès que les diffuseurs 1 sont alimentés.

L'installation selon l'invention apportent plusieurs avantages supplémentaires par rapport aux installations antérieurement connues, entre autres :
- Abaissement de la température par évaporation partielle des gouttelettes qui entraîne un pompage par chaleur latente d'évaporation ;
- Constitution d'une barrière infrarouge créée par le brouillard d'eau ;
- Suppression de l'effet de flamme ;
- Humidification de la totalité du volume, ce qui réduit l'inflammabilité de tous les objets au-dessus ou en dessous des diffuseurs;
- Abattage des poussières, des odeurs et des fumées du feu ;
- Très faible quantité d'eau nécessaire, ce qui permet le stockage de l'eau au sommet de l'immeuble ou du local, sans surcharge pondérale excessive sur les structures ;
- Possibilité de protéger ou d'arrêter l'incendie de denrées alimentaires inflammables telles que fève de cacao séchée ou de matériaux fragiles tels que stocks de papier ou de cartons d'emballage sans les détruire contrairement à ce qui est le cas des sprinklers ;

En plus, l'installation selon l'invention permet de faire des essais sans aucun risque d'endommager les objets qui se trouvent dans les locaux à protéger. Il suffit d'envoyer une quantité peu importante dans les distributeurs afin de vérifier le fonctionnement de l'installation.

Bien entendu, l'invention n'est pas limitée aux exemples décrits ci-dessus. L'installation selon l'invention peut par ailleurs être combinée avec d'autres installations plus classiques, entre autres à sprinklers, qui peuvent entrer en action s'il est détecté que l'incendie continue à se propager malgré la mise en fonctionnement de l'installation selon l'invention. On peut ainsi obtenir un procédé d'extinction automatique à plusieurs étages.

## Revendications

1. Installation d'extinction automatique d'incendie comportant une pluralité de diffuseurs (1) répartis dans un local à protéger contre le feu, lesdits diffuseurs (1) étant reliés à une ligne (3) d'alimentation sous pression d'un liquide destiné à l'extinction d'un incendie, des moyens de détection d'incendie reliés à des moyens de commande automatique de l'alimentation des diffuseurs (1) par ladite ligne d'alimentation (3) suite à la détection d'un incendie par lesdits moyens de détection, et un récipient de gaz comprimé (6) relié par un conduit (5) à un réservoir (4) contenant ledit liquide et qui à son tour est relié à ladite ligne d'alimentation (3), ledit conduit (5) étant normalement fermé par des moyens d'obturation (7) aptes à être commandés en ouverture par lesdits moyens de commande automatique afin de permettre audit gaz comprimé contenu dans ledit récipient (6) de pénétrer dans ledit réservoir (4) pour en chasser ledit liquide vers ladite ligne d'alimentation (3) des diffuseurs (1), **caractérisée en ce que** lesdits diffuseurs sont des buses de pulvérisation dudit liquide associées à des moto-ventilateurs respectifs (9) disposés les uns après les autres de sorte qu'un moto-ventilateur (9A) se trouvant en aval d'un moto-ventilateur (9B) en amont aspire la plus grande partie du volume entre lesdits moto-ventilateurs aval et amont (9A, 9B), ainsi qu'une partie du volume à liquide pulvérisé soufflé par ledit moto-ventilateur amont.

2. Installation selon la revendication 1, **caractérisé en ce que** chacun desdits ventilateurs (9) est entraîné par un moteur électrique (10).

3. Installation selon la revendication 2, **caractérisé en ce que** le moteur électrique (10) est étanche, et **en ce qu'**un diffuseur supplémentaire (11) est disposé à proximité du moteur pour le refroidir.

4. Installation selon la revendication 1, **caractérisé en ce que** les fils d'alimentation électrique du moteur respectif (10) des ventilateurs s'étendent dans ladite ligne d'alimentation en liquide (2, 3).

5. Installation selon la revendication 1, **caractérisé en ce que** chacun desdits ventilateurs (9) est entraîné par un moteur hydraulique (12).

6. Installation selon l'une quelconque des revendications précédentes, **caractérisée en ce que** ledit réservoir (4) est placé au-dessus du niveau des diffuseurs (1), **en ce qu'**un moyen d'obturation secondaire (8) est inséré dans la ligne d'alimentation (3).

7. Installation selon la revendication 6, **caractérisé en ce que** ledit moyen d'obturation secondaire (8) est une vanne également commandée par lesdits moyens de commande d'alimentation.

8. Installation selon la revendication 6 ou 7, **caractérisée en ce que** lesdits moyens de commande automatique commandent l'ouverture dudit moyen d'obturation secondaire (8) immédiatement avant de commander l'ouverture dudit moyen d'obturation (7) dans ledit conduit entre ledit récipient de gaz comprimé (6) et ledit réservoir de liquide (4).

9. Installation selon l'une quelconque des revendications précédentes, **caractérisée en ce qu'**au moins deux diffuseurs (1) sont regroupés autour de chaque ventilateur (9) de manière à constituer un ensemble.

10. Installation selon l'une quelconque des revendications précédentes, **caractérisée en ce que** le liquide est de l'eau additionnée de tensioactifs.

## Patentansprüche

1. Einrichtung zum automatischen Feuerlöschen, mit mehreren Diffusoren (1), die in einem vor Feuer zu schützenden Raum verteilt sind, wobei die Diffusoren (1) mit einer Leitung (3) zum Zuführen einer zum Feuerlöschen bestimmten Flüssigkeit unter Druck verbunden sind, mit Feuerdetektionsmitteln, die mit Mitteln zur automatischen Steuerung der Versorgung der Diffusoren (1) über die Zuführleitung (3) in Folge der Detektion eines Feuers durch die Detektionsmittel verbunden sind, und mit einem Druckgasbehälter (6), der über eine Verbindungsleitung (5) mit einem Tank (4) verbunden ist, der die Flüssigkeit enthält und seinerseits mit der Zuführleitung (3) verbunden ist, wobei die Verbindungsleitung (5) normalerweise mit Verschlußmitteln (7) verschlossen ist, deren Öffnen von den Mitteln zur automatischen Steuerung gesteuert werden kann, damit das in dem Behälter (6) enthaltene Druckgas in den Tank (4) einströmen kann, um die Flüssigkeit über die Zuführleitung (3) aus den Diffusoren (1) auszustoßen, **dadurch gekennzeichnet, daß** die Diffusoren Zerstäubungsdüsen für die Flüssigkeit sind, die entsprechenden Motorventilatoren (9) zugeordnet sind, die so hintereinander angeordnet sind, daß ein Motorventilator (9A), der sich stromabwärts eines stromaufwärtigen Motorventilators (9B) befindet, den größten Teil des Volumens zwischen dem stromabwärtigen und dem stromaufwärtigen Motorventilator (9A, 9B) sowie einen Teil des Volumens an zerstäubter Flüssigkeit, das vom stromaufwärtigen Motorventilator ausgeblasen wird, ansaugt.

2. Einrichtung nach Anspruch 1, **dadurch gekennzeichnet, daß** jeder der Ventilatoren (9) von einem Elektromotor (10) angetrieben wird.

3. Einrichtung nach Anspruch 2, **dadurch gekennzeichnet, daß** der Elektromotor (10) abgedichtet ist und ein zusätzlicher Diffusor (11) nahe dem Motor angeordnet ist, um diesen zu kühlen.

4. Einrichtung nach Anspruch 1, **dadurch gekennzeichnet, daß** sich die Stromversorgungsdrähte des entsprechenden Motors (10) der Ventilatoren in der Flüssigkeitszuführleitung (2, 3) erstrecken.

5. Einrichtung nach Anspruch 1, **dadurch gekennzeichnet, daß** jeder der Ventilatoren (9) von einem Hydraulikmotor (12) angetrieben wird.

6. Einrichtung nach einem der vorhergehenden Ansprüche, **dadurch gekennzeichnet, daß** der Tank (4) über dem Niveau der Diffusoren (1) angeordnet ist und ein zusätzliches Verschlußmittel (8) in der Zuführfeitung (3) sitzt.

7. Einrichtung nach Anspruch 6, **dadurch gekennzeichnet, daß** das zusätzliche Verschlußmittel (8) ein Ventil ist, das ebenfalls von den Mitteln zur Steuerung der Versorgung gesteuert wird.

8. Einrichtung nach Anspruch 6 oder 7, **dadurch gekennzeichnet, daß** die Mittel zur automatischen Steuerung das Öffnen des zusätzlichen Verschlußmittels (8) unmittelbar vor dem Steuern des Öffnens des Verschlußmittels (7) in der Verbindungsleitung zwischen dem Druckgasbehälter (6) und dem Flüssigkeitstank (4) steuern.

9. Einrichtung nach einem der vorhergehenden Ansprüche, **dadurch gekennzeichnet, daß** mindestens zwei Diffusoren (1) um jeden Ventilator (9) herum so angeordnet sind, daß sie eine Einheit bilden.

10. Einrichtung nach einem der vorhergehenden Ansprüche, **dadurch gekennzeichnet, daß** die Flüssigkeit mit Tensiden versetztes Wasser ist.

## Claims

1. An automatic fire extinguishing installation comprising a plurality of sprinklers (1) distributed in premises to be protected against fire, said sprinklers (1) being connected to a pressurised liquid supply line (3) designed to extinguish fire, fire detection means connected to automatic control means to supply the sprinklers (1) by means of said supply line (3) once the fire has been detected by said detection means, and a compressed gas vessel (6) connected by a pipe (5) to a tank (4) containing said liquid and which in turn is connected to said supply line (3), said pipe (5) normally being closed by closing means (7) which can be controlled to an open position by the said automatic control means in order to allow said compressed gas contained in said vessel (6) to enter into said tank (4) to expel said liquid towards said supply line (3) for the sprinklers (1), **characterised in that** said sprinklers are spray nozzles for said liquid associated with respective motor fans (9) placed one after another so that one motor fan (9A) being downstream from an upstream motor fan (9B) draws in the greatest part of the volume between said downstream and upstream motor fans (9A, 9B), as well as part of the volume of sprayed liquid blown by said upstream motor fan.

2. An installation according to claim 1, **characterised in that** each of said fans (9) is driven by an electrical motor (10).

3. An installation according to claim 2, **characterised in that** the electric motor (10) is tight, and **in that** an additional sprinkler (11) is located in the proximity of the motor to cool it.

4. An installation according to claim 1, **characterised in that** the electric supply wires for the respective motor (10) for the fans runs in said liquid supply line (2, 3).

5. An installation according to claim 1, **characterised in that** each of said fans (9) is driven by a hydraulic motor (12).

6. An installation according to any of the above claims, **characterised in that** said tank (4) is placed above the level of the sprinklers (1), **in that** one secondary closing means (8) is inserted in the supply line (3).

7. An installation according to claim 6, **characterised in that** said secondary closing means (8) is a valve also controlled by the said supply control means.

8. An installation according to claim 6 or 7, **characterised in that** said automatic control means control the opening of he said secondary closing means (8) immediately before controlling the opening of said closing means (7) in said pipe between said compressed gas vessel (6) and said liquid tank (4).

9. An installation according to any of the above claims, **characterised in that** at least two sprinklers (1) are assembled around each fan (9) to form an assembly.

10. An installation according to any of the above claims, **characterised in that** the liquid is water with the addition of surfactants.
